# EUROPÄISCHE PATENTSCHRIFT

(11) **EP 2 596 721 B1**
(45) Veröffentlichungstag und Bekanntmachung des Hinweises auf die Patenterteilung: **06.08.2014**
(21) Anmeldenummer: 12192154.8
(22) Anmeldetag: 12.11.2012
(51) Int. Cl.: A47C 1/022

(54) **Stuhl und Sitz-Anordnung**
Chair and seating arrangement
Chaise et agencement de siège

(30) Priorität: 25.11.2011 DE 102011087091
(43) Veröffentlichungstag der Anmeldung: 29.05.2013
(73) Patentinhaber: Dauphin Entwicklungs- u. Beteiligungs-GmbH, 91217 Hersbruck (DE)
(72) Erfinder: Burghardt, Hans, 92318 Neumarkt (DE)
(74) Vertreter: Rau, Schneck & Hübner Patentanwälte Rechtsanwälte PartGmbB

(56) Entgegenhaltungen:
- EP-A2- 1 310 227
- US-A- 4 153 294

## Beschreibung

Die Erfindung betrifft einen Stuhl, insbesondere einen Bürostuhl. Ferner betrifft die Erfindung eine Sitz-Anordnung, insbesondere für einen Bürostuhl.

Stühle sind durch offenkundige Vorbenutzung seit Langem bekannt. Die Stühle können Sitze umfassen, die in ihrer Neigung verstellbar sind.

So ist aus der US 4 153 294 eine Vorrichtung zur Verstellung der Neigung des auf einer Trägerplatte angeordneten Sitzpolsters bekannt. Auf einer Gewindespindel sitzt dabei eine Mutter, die durch Drehen eines an der Gewindespindel befestigten Handrades axial verstellbar ist. Die Mutter wirkt über einen Querstab mit einer Zwischenplatte zusammen, die das Sitzpolster unterstützt. Eine axiale Verschiebung der Mutter bewirkt ein Verkippen der Zwischenplatte und somit eine Veränderung des Neigungswinkels einer Sitzpolster-Oberfläche.

Die EP 1 310 227 A2 offenbart eine auf einem Stuhl platzierbare Vorrichtung zur Unterstützung eines Benutzers beim Aufstehen bzw. Setzen. Die Sitzhilfevorrichtung umfasst einen Sitzträger und einen Sitz, die an einem Schwenkpunkt gelenkig miteinander verbunden sind. Es ist außerdem eine rotatorisch angetriebene Antriebsspindel vorhanden, auf der eine Antriebsmutter sitzt. Die Antriebsmutter ist mit einem Querträger fest verbunden ist. Der Querträger wirkt mit dem Sitzträger zusammen. Ein axiales Verfahren des Querträgers bewirkt eine Neigungsverstellung des Sitzes.

Der Erfindung liegt die Aufgabe zugrunde, einen Stuhl zu schaffen, dessen Sitz auf besonders einfache Art und Weise in der Neigung verstellbar und festlegbar ist. Außerdem soll die Sitz-Neigung äußerst funktionssicher verstellbar und festlegbar sein. Eine entsprechende Sitz-Anordnung soll ebenfalls geschaffen werden.

Diese Aufgabe wird erfindungsgemäß durch die in den unabhängigen Ansprüchen 1 und 13 angegebenen Merkmale gelöst. Der Kern der Erfindung liegt darin, dass eine Sitz-Neigungs-Verstell-Vorrichtung zwei durch eine Betätigungs-Stange verlagerbare bzw. verschiebbare Verstell-Schlitten umfasst. Die Betätigungs-Stange und die Verstell-Schlitten sind dafür jeweils mit Gewinden versehen, die zur Bewegung der Verstell-Schlitten miteinander in Gewinde-Verbindung stehen. Die mindestens eine Verstell-Rampe der Verstell-Schlitten wirkt dabei bei Betätigung auf den Sitz zur Verschwenkung desselben. Die mindestens eine Verstell-Rampe verläuft gegenüber der Bewegungs-Richtung der Verstell-Schlitten schräg.

Durch das erfindungsgemäße Vorsehen eines ersten Betätigungs-Stangen-Teilgewindes und eines zweiten Betätigungs-Stangen-Teilgewindes in verschiedenen Bereichen der Betätigungs-Stange wird ermöglicht, dass zwei Verstell-Schlitten in unterschiedlichen Bereichen der Betätigungs-Stange angeordnet sind. Dadurch können die Verstell-Schlitten an verschiedenen Stellen am Sitz angreifen, wodurch die Neigungs-Verstellung des Sitzes besonders funktionssicher und leistungsfähig ist.

Vorzugsweise sind die Verstell-Schlitten synchron bzw. gemeinsam durch die Betätigungs-Stange verschiebbar geführt. Es ist von Vorteil, wenn die Verstell-Schlitten an dem Sitz-Träger verschiebbar geführt sind. Günstigerweise erstreckt sich die Betätigungs-Stange in einer Quer-Richtung des Stuhls zwischen zwei SeitenBereichen.

Weitere vorteilhafte Ausgestaltungen der Erfindung sind in den Unteransprüchen angegeben.

Durch die Ausgestaltung des Verstell-Schlitten-Gewindes nach Anspruch 2 ist ein äußerst einfacher Aufbau der Sitz-Neigungs-Verstell-Vorrichtung erreichbar. Genauer betrachtet ist das Innengewinde an einer den Führungs-Kanal begrenzenden Wandung des Verstell-Schlittens ausgebildet. Vorzugsweise ist dann das Betätigungs-Stangen-Gewinde als Außengewinde ausgebildet. Der Führungs-Kanal gewährleistet eine sichere Führung bzw. Bewegung der Verstell-Schlitten an der Betätigungs-Stange. Eine umgekehrte Anordnung der Gewinde ist alternativ möglich.

Gemäß Anspruch 3 ist der Verstell-Schlitten entlang der Betätigungs-Stange zwischen einer ersten Position, in der sich ein Sitz in einer Tief-Stellung bzw. einer unteren Stellung befindet, und einer zweiten Position, in der sich der Sitz in einer Hoch-Stellung bzw. oberen Stellung befindet, verlagerbar. Eine derartige Anordnung ist äußerst einfach und mit wenigen Bauteilen umsetzbar. Vorzugsweise handelt es sich bei den Positionen um Quer-Positionen des Stuhls.

Es ist von Vorteil, wenn die Verstell-Schlitten bei ihrer Verlagerung in Richtung auf die zweite Position den Sitz in seine Hoch-Stellung drücken. Vorzugsweise erlauben die Verstell-Schlitten eine Absenkung des Sitzes bei Verlagerung in Richtung auf die erste Position.

Dadurch, dass gemäß Anspruch 4 das erste Betätigungs-Stangen-Teilgewinde gegensinnig zum zweiten Betätigungs-Stangen-Teilgewinde ausgebildet ist, wird ermöglicht, dass die Verstell-Schlitten entlang der Betätigungs-Stange sowohl aufeinander zu als auch voneinander weg beweglich sind, wodurch eine Sitz-Neigungs-Verstellung erleichtert wird.

Die Ausgestaltung nach Anspruch 6 sieht vor, dass der Sitz an dem Sitz-Träger gesichert ist. Es ist von Vorteil, wenn der Sitz sowohl während seiner Verstellung als auch während seiner Nicht-Verstellung an dem Sitz-Träger gesichert ist. Die Verstell-Sicherung bildet vorzugsweise eine Sitz-Abheb-Sicherung. Diese verhindert, dass der Sitz von dem Sitz-Träger abhebbar ist.

Nach Anspruch 7 verläuft die mindestens eine Übertragungs-Schräge schräg gegenüber der Bewegungs-Richtung der Verstell-Schlitten. Sie kann unmittelbar an dem Sitz vorgesehen sein. Die Übertragungs-Schräge kann aber auch an einem separaten Bauteil ausgebildet sein, das dann an dem Sitz befestigt ist. Sie erstreckt sich vorzugsweise schräg gegenüber einer Horizontalen. Die Übertragungs-Schräge und die dieser zugeordnete Verstell-Rampe verlaufen vorzugsweise im Wesentlichen parallel zueinander.

Das nach Anspruch 8 vorgesehene Führungs-Mittel ist vorzugsweise als Führungs-Ausnehmung ausgebildet. Eine alternative Ausbildung als Führungs-Vorsprung ist möglich. Das Führungs-Mittel dient zur Führung des Sitzes bei seiner Verstellung.

Nach Anspruch 9 ist die Übertragungs-Schräge in einem ersten, vorzugsweise hinteren Sitz-Bereich des Sitzes vorgesehen, wobei der Sitz in einem zweiten, vorzugsweise vorderen, Sitz-Bereich schwenkbar an dem Sitz-Träger gelagert ist. Bei einer Verstellung des Sitzes wird der Sitz vorzugweise um eine Schwenk-Achse verschwenkt, die in dem zweiten Sitz-Bereich zur Schwenk-Lagerung des Sitzes vorgesehen ist. Es ist von Vorteil, wenn sich die Schwenk-Achse auch in einem vorderen Bereich des Sitz-Trägers befindet. Eine umgekehrte Anordnung ist alternativ möglich.

Es ist von Vorteil, wenn der Verstell-Sicherungs-Körper nach Anspruch 10 länglich ausgeführt ist und sich parallel, aber beabstandet zu der Verstell-Rampe erstreckt. Vorzugsweise hat die Übertragungs-Schräge mindestens einen entsprechenden Sicherungs-Bereich bzw. Sicherungs-Steg zur Wechselwirkung mit dem mindestens einen Verstell-Sicherungs-Körper. Es ist von Vorteil, wenn der mindestens eine Sicherungs-Bereich bzw. Sicherungs-Steg zwischen dem mindestens einen Verstell-Sicherungs-Körper und der mindestens einen Verstell-Rampe angeordnet ist.

Die Ausgestaltung nach Anspruch 11 ist äußerst platzsparend und optisch ansprechend.

Nach der Ausführung gemäß Anspruch 12 ist die Sitz-Neigungs-Verstell-Vorrichtung unabhängig von einer Sitz-Höhen-Verstell-Einrichtung und/oder einer Rückenlehnen-Verstell-Einrichtung betätigbar. Die Sitz-Höhen-Verstell-Einrichtung, mittels der die Sitzhöhe des Sitzes verstellbar ist, und/oder die Rückenlehnen-Verstell-Einrichtung, mittels der die Neigung einer Rückenlehne im Bezug zum Sitz verstellbar ist, sind vorzugsweise ebenfalls zwischen dem Sitz und dem Sitz-Träger angeordnet. Die unabhängige Ausgestaltung der Sitz-Neigungs-Verstell-Vorrichtung und der genannten Einrichtungen führt dazu, dass der Stuhl sehr genau auf individuelle Anforderungen durch den Benutzer anpassbar ist.

Eine Kombination der Unteransprüche 2 bis 12 mit dem unabhängigen Anspruch 13 ist möglich.

Nachfolgend wird unter Bezugnahme auf die beigefügte Zeichnung eine bevorzugte Ausführungsform der Erfindung beispielhaft beschrieben. Dabei zeigen:
- Fig. 1: eine perspektivische, vereinfachte Ansicht eines erfindungsgemäßen Stuhls,
- Fig. 2: eine Seiten-Ansicht des in Fig. 1 vereinfacht dargestellten Stuhls,
- Fig. 3: eine Ansicht, die den Sitz-Träger und den Sitz des in Fig. 1 und 2 dargestellten Stuhls von unten zeigt,
- Fig. 4: einen Stufen-Schnitt durch den Sitz und den Sitz-Träger gemäß der Schnittlinie IV-IV in Fig. 3, wobei sich der Sitz in seiner Tief-Stellung befindet,
- Fig. 5: einen Schnitt, der dem Schnitt gemäß Fig. 4 im Wesentlichen entspricht, wobei sich der Sitz in seiner Hoch-Stellung befindet,
- Fig. 6: eine perspektivische Ansicht von zwei Verstell-Schlitten und einer Betätigungs-Stange des in den Fig. 1 und Fig. 2 gezeigten Stuhls,
- Fig. 7: die in Fig. 6 dargestellte Anordnung in einer gedrehten Stellung,
- Fig. 8: eine Explosions-Ansicht, die die Anordnung von Fig. 6 bzw. 7 zwischen dem Sitz-Träger und dem Sitz des erfindungsgemäßen Stuhls zeigt,
- Fig. 9: eine der Fig. 8 entsprechende Ansicht von einer anderen Seite, und
- Fig. 10: einen Schnitt durch die Sitz-Anordnung des erfindungsgemäßen Stuhls entlang der Betätigungs-Stange.

Nachfolgend werden zur Beschreibung immer wieder die Ausdrücke "vorne", "hinten" oder dergleichen herangezogen. Diese Ausdrücke beziehen sich auf die in den Fig. 1 und 2 dargestellte, bestimmungsgemäße Anordnung des Stuhls. Analoges gilt für die verwendeten Ausdrücke "horizontal", "vertikal" oder dergleichen.

Die Fig. 1 und 2 zeigen einen Bürostuhl in seiner Gesamtheit. Der Stuhl umfasst ein Stuhl-Gestell 1 mit einem Fuß-Gestell 2, welches sich über mehrere Lauf-Rollen 3 gegenüber einem nicht dargestellten Boden, wie einem Fuß-Boden, abstützt. An dem Fuß-Gestell 2 ist eine höhenverstellbare, in einer vertikalen Richtung verlaufende Stuhl-Säule 4 angebracht, an deren oberen Ende ein Sitz-Träger 5 befestigt ist. Der Sitz-Träger 5 ist im Wesentlichen zweiteilig ausgestattet; er weist ein vorderes Sitz-Träger-Teil 6 und ein hinteres Sitz-Träger-Teil 7 auf. Das vordere Sitz-Träger-Teil 6 ist an der Stuhl-Säule 4 befestigt. Das hintere Sitz-Träger-Teil 7 ist oberhalb der Stuhl-Säule 4 mittels eines Schwenk-Gelenks (nicht dargestellt) mit einer horizontalen Schwenk-Achse (nicht dargestellt) an dem vorderen Sitz-Träger-Teil 6 angelenkt. An dem vorderen Sitz-Träger-Teil 6 ist eine Sitz-Höhen-Verstell-Einrichtung (nicht dargestellt) vorgesehen, die zur Höhen-Verstellung der Stuhl-Säule 4 dient.

Der Sitz-Träger 5 trägt einen Sitz 8, der eine freie, obere Sitz-Fläche 9 zum Setzen auf den Sitz 8 aufweist. An dem hinteren Sitz-Träger-Teil 7 ist ferner ein von diesem hochragender Rücken-Lehnen-Träger 10 angebracht, an dem eine Rücken-Lehne 11 zum Anlehnen befestigt ist. Ferner sind an dem Sitz-Träger 5 zwei einander gegenüberliegende, seitliche Arm-Lehnen 12 montiert.

Der Stuhl umfasst ferner eine Sitz-Neigungs-Verstell-Vorrichtung zur Neigungs-Verstellung des Sitzes 8, auf die nachfolgend näher eingegangen wird.

Der Sitz-Träger 5 weist einen vorderen Sitz-Träger-Bereich 13 und einen hinteren Sitz-Träger-Bereich 14 auf, der gegenüberliegend zu dem vorderen Sitz-Träger-Bereich 13 vorgesehen ist.

An dem Sitz-Träger 5 sind in dessen hinteren Sitz-Träger-Bereich 14 zwei Verstell-Schlitten 15 verschiebbar geführt. Die Verstell-Schlitten 15 sind jeweils zwischen einer ersten Außen-Position, in der sich der Sitz 8 in einer in Fig. 4 dargestellten Tief-Stellung befindet, und einer zweiten InnenPosition, in der sich der Sitz 8 in einer in Fig. 5 dargestellten Hoch-Stellung befindet, entlang eines quer verlaufenden Schiebe-Wegs verstellbar. Dabei sind die Verstell-Schlitten 15 gerade entlang gegensinniger Bewegungs-Richtungen auf dem Schiebe-Weg bewegbar. Die Verstell-Schlitten 15 sind im Allgemeinen identisch ausgebildet.

Jeder Verstell-Schlitten 15 hat ein Verstell-Schlitten-Gewinde 16, das als Innengewinde ausgebildet ist und an einer einen Führungs-Kanal 17 begrenzenden Wandung des Verstell-Schlittens 15 vorgesehen ist. Der Führungs-Kanal 17 durchsetzt den jeweiligen Verstell-Schlitten 15. Der Führungs-Kanal 17 erstreckt sich jeweils entlang der Bewegungs-Richtung des jeweiligen Verstell-Schlittens 15 an einer Unterseite 18 der Verstell-Schlitten 15. Die Unterseite 18 ist in Richtung auf den Sitz-Träger 5 gerichtet. Der Führungs-Kanal 17 ist in der bevorzugten Ausführungsform im Schnitt betrachtet halbkreisförmig ausgebildet und zu dem Sitz-Träger 5 hin offen.

Eine Vorder-Seite 19 der Verstell-Schlitten 15, die dem Sitz 8 zugewandt ist, bildet eine Verstell-Rampe 20, die gegenüber der Bewegungs-Richtung der Verstell-Schlitten 15 schräg verläuft. Die Verstell-Rampen 20 der Verstell-Schlitten 15 laufen von oben seitlich außen nach unten seitlich innen.

Jeder Verstell-Schlitten 15 hat außerdem eine Verstell-Sicherung 21. Die Verstell-Sicherungen 21 sind mit der zugeordneten Verstell-Rampe 20 über jeweils einen Mittel-Steg 22 verbunden. Der Steg 22 weist gegenüber der Verstell-Sicherung 21 und der Verstell-Rampe 20 eine deutlich reduzierte Breite auf. Die Länge des Steges 22 entspricht im Wesentlichen der Länge der Verstell-Sicherung 21.

Jede Verstell-Sicherung 21 hat eine Front-Seite 23, eine der Verstell-Rampe 20 zugewandte innere Sicherungs-Seite 24, die mit dem Steg 22 verbunden ist, und zwei einander gegenüberliegende Seiten-Kanten 25 sowie zwei einander gegenüberliegende Quer-Kanten 26. Die Verstell-Sicherungen 21 haben seitlich Seiten-Ausnehmungen 28. Die Verstell-Sicherung 21 ist auf dem Steg 22 derart angeordnet, dass die Front-Seite 23 und die Sicherungs-Seite 24 im Wesentlichen parallel zu der zugehörigen Verstell-Rampe 20 verlaufen. Zwischen der Sicherungs-Seite 24 der Verstell-Sicherung 21 und der Verstell-Rampe 20 sind beidseits des Steges 22 Verstell-Ausnehmungen 27 gebildet. Die Verstell-Ausnehmungen 27 erstrecken sich vorzugsweise über die gesamte Länge der Verstell-Sicherung 21 schräg zur Bewegungs-Richtung der Verstell-Schlitten 15. Sie sind nach seitlich außen und endseitig offen. Der von dem Steg 22 nach seitlich außen vorspringende Teil der Verstell-Sicherung 21 bildet jeweils einen Verstell-Sicherungs-Körper, der durch die benachbarte Verstell-Ausnehmung 27 begrenzt ist.

Die Unterseite 18 der Verstell-Schlitten 15 weist jeweils eine in Bezug zu einem Grundkörper 29 des Verstell-Schlittens 15 vergrößerte Breite auf, wodurch an den Verstell-Schlitten 15 seitliche Führungs-Stege 30 gebildet sind, die sich entlang der Bewegungs-Richtung der Verstell-Schlitten 15 erstrecken. Die Führungs-Stege 30 liegen in einer Ebene und dienen zum Zusammenwirken mit Führungs-Leisten 31 an dem Sitz-Träger 5. Wie insbesondere Fig. 8 zu entnehmen ist, erstrecken sich die Führungs-Leisten 31 in Bewegungs-Richtung der Verstell-Schlitten 15 horizontal in dem hinteren Sitz-Träger-Bereich 14 benachbart zu einer Hinter-Kante 32 des Sitz-Trägers 5. Die Führungs-Stege 30 der Verstell-Schlitten 15 untergreifen die Führungs-Leisten 31, wodurch die Verstell-Schlitten 15 gleitend an dem Sitz-Träger 5 gelagert sind.

Die Übertragungs-Schrägen 46, 47 bilden auch Sicherungs-Bereiche bzw. Sicherungs-Stege, die in die Verstell-Ausnehmungen 27 seitlich eingreifen.

Die Sitz-Neigungs-Verstell-Vorrichtung weist ferner eine Betätigungs-Stange 33 auf, die zur synchronen Betätigung der beiden Verstell-Schlitten 15 dient und an dem Sitz-Träger 5 drehbar gelagert ist. Die Betätigungs-Stange 33 erstreckt sich in einer Quer-Richtung des Stuhls parallel zu der Hinter-Kante 32 des Sitz-Trägers 5.

Die Betätigungs-Stange 33 hat eine horizontal verlaufende Längs-Mittel-Achse 34, um die diese drehbar ist. Die Betätigungs-Stange 33 ist in dem hinteren Sitz-Träger-Bereich 14 gelagert. Eine entsprechende nach oben offene Lager-Ausnehmung 35 ist dafür in dem hinteren Sitz-Träger-Bereich 14 ausgebildet.

Die Betätigungs-Stange 33 weist ein Betätigungs-Stangen-Gewinde 36 auf, das an das Verstell-Schlitten-Gewinde 16 angepasst ist. Das Betätigungs-Stangen-Gewinde 36 umfasst ein erstes Betätigungs-Stangen-Teilgewinde 37, das in einem ersten End-Bereich 38 der Betätigungs-Stange 33 angeordnet ist, und ein zweites Betätigungs-Stangen-Teilgewinde 39, das in einem zweiten End-Bereich 40 der Betätigungs-Stange 33 angeordnet ist. Die beiden Betätigungs-Stangen-Teilgewinde 37, 39 erstrecken sich in der bevorzugten Ausführungsform beabstandet entlang der Längs-Mittel-Achse 34.

Die Betätigungs-Stange-Teilgewinde 37, 39 sind gegensinnig zueinander verlaufend ausgebildet, vorzugsweise ist eines der Betätigungs-Stangen-Teilgewinde 37 bzw. 39 linksgängig und das andere rechtsgängig ausgebildet.

Jedem der Betätigungs-Stangen-Teilgewinde 37, 39 ist ein Verstell-Schlitten 15 zugeordnet. Die Verstell-Schlitten 15 sind mit ihren Verstell-Schlitten-Gewinden 16 so auf der Betätigungs-Stange 33 geführt, dass die jeweiligen Verstell-Rampen 20 bzw. die Verstell-Sicherung 21 aufeinander zu zeigen bzw. einander zugewandt sind. Der Abstand zwischen den beiden Verstell-Schlitten 15 entlang der Längs-Mittel-Achse 34 weicht in der Tief-Stellung des Sitzes gemäß Fig. 4 von dem Abstand der beiden Verstell-Schlitten 15 in der Hoch-Stellung des Sitzes 8 gemäß Fig. 5 ab. In der Tief-Stellung ist der Abstand wesentlich größer als in der Hoch-Stellung.

Ferner hat die Betätigungs-Stange 33 in dem zweiten End-Bereich 40 eine Übertragungs-Verzahnung 41, die als Zahn-Rad ausgebildet ist und entsprechende, äußere Übertragungs-Zähne 42 hat. Benachbart zu der Übertragungs-Verzahnung 41 ist ein manuell betätigbares Betätigungs-Rad 43 vorgesehen, das an dem Sitz-Träger 5 drehbar gelagert ist und im Zentrum ein außen verzahntes Übertragungs-Rad 44 mit Übertragungs-Zähnen 45 hat. Das Übertragungs-Rad 44 und das Zahn-Rad 41 kämmen miteinander. Vorzugsweise ist das Übertragungs-Rad 44 des Betätigungs-Rads 43 größer als das zugeordnete Zahnrad-Rad 41 der Betätigungs-Stange 33. Durch das Vorsehen eines derartigen Getriebes wird eine besonders gute Kraft- bzw. Drehmoment-Übertragung ermöglicht.

Vorzugsweise ist des Weiteren das Betätigungs-Rad 43 im Durchmesser größer als die Betätigungs-Stange 33 ausgebildet. Das Betätigungs-Rad 43 ist mit außenseitigen Griff-Vorsprünge bzw. Griff-Ausnehmungen versehen, damit dieses besonders gut händisch betätigbar ist.

Die Sitz-Neigungs-Verstell-Vorrichtung umfasst ferner mehrere rampenartige Übertragungs-Schrägen 46, 47, die unten an dem Sitz 8 vorgesehen sind. Die Übertragungs-Schrägen 46, 47 sind den Verstell-Schlitten 15 zugeordnet und verlaufen schräg gegenüber der Bewegungs-Richtung der Verstell-Schlitten 15. Sie verlaufen somit schief gegenüber einer Horizontalen. Die Übertragungs-Schrägen 46, 47 schließen vorzugsweise mit der Horizontalen einen Winkel zwischen 20° und 70°, bevorzugter zwischen 30° und 60° ein.

Vorzugsweise erstrecken sich die Übertragungs-Schrägen 46, 47 in einem hinteren Sitzbereich 48 von einer ersten Sitz-Seitenkante 49 des Sitzes 8 und einer zweiten gegenüberliegenden Sitz-Seitenkante 50 nach unten und laufen dabei aufeinander zu. Die erste Übertragungs-Schräge 46, die dem ersten Betätigungs-Stangen-Teilgewinde 37 zugeordnet ist, erstreckt von der ersten Sitz-Seitenkante 49 nach schräg unten. Die zweite Übertragungs-Schräge 47 erstreckt sich von der zweiten Sitz-Seitenkante 50 nach schräg unten. Der zweite Bereich 40 der Betätigungs-Stange 40 ist benachbart zu der Sitz-Außenkante 50 angeordnet, während der erste Bereich 38 der Betätigungs-Stange 33 benachbart zu der Sitz-Außenkante 49 angeordnet ist.

Die Übertragungs-Schrägen 46, 47 haben jeweils eine in Richtung Verstell-Schlitten 15 gerichtete Außenseite 51 und vorzugsweise auch eine in Richtung Sitz-Fläche 9 zeigende Innenseite 52. Die Übertragungs-Schrägen 46, 47 weisen jeweils in deren Mittelbereich 53 eine längliche Führungs-Ausnehmung 54 für die Verstell-Schlitten 15 auf. Die Breite der Führungs-Ausnehmungen 54 entspricht dabei im Wesentlichen der Breite der Stege 22 der Verstell-Schlitten 15.

Die Verstell-Rampen 20 bzw. die Verstell-Sicherungen 21 der Verstell-Schlitten 15 sind auf die Übertragungs-Schrägen 46, 47 abgestimmt. Insbesondere stimmt die Steigung einer der Verstell-Rampen 20, der dieser zugeordneten Verstell-Sicherung 21 und der diesen zugeordneten Übertragungs-Schräge 46 bzw. 47 im Wesentlichen überein.

In einem vorderen Sitzbereich 55 stützt sich der Sitz 8 gegenüber dem Sitz-Träger 5 ab. Der Sitz 8 ist dort um eine Schwenk-Achse 56 schwenkbar gelagert.

Nachfolgend werden die Funktion und die Sitz-Neigungs-Verstell-Vorrichtung näher erläutert. Dabei wird von Fig. 4 ausgegangen, bei der sich der Sitz 8 in der Tief-Stellung befindet. Die Verstell-Schlitten 15 befinden sich dabei in ihrer ersten Position, benachbart zu den Sitz-Seitenkanten 49, 50 und weisen einen maximalen Abstand entlang der Betätigungs-Stange 33 zueinander auf. Die Verstell-Rampen 20 stehen mit den Übertragungs-Schrägen 46, 47 in Kontakt. Die Verstell-Rampen 20 der Verstell-Schlitten 15 liegen verschiebbar an den Außenseiten 51 der Übertragungs-Schrägen 46, 47 an. Der Steg 22 der Verstell-Schlitten 15 durchsetzt die Führungs-Ausnehmungen 54, wodurch die Sicherungs-Seite 24 der Verstell-Sicherung 21 benachbart zu der Innenseite 52 der Übertragungs-Schrägen 46, 47 angeordnet ist. Durch diese Anordnung sind die Verstell-Schlitten 46, 47 gleitend an dem Sitz 8 geführt und der Sitz 8 ist zudem gegen ein Abheben nach oben gesichert.

Eine Drehung des Betätigungs-Rads 43 in einer ersten Dreh-Richtung bewirkt eine Drehung der Betätigungs-Stange 33 um deren Längs-Mittel-Achse 34, was auf die getriebeartige Kopplung zwischen dem Betätigungs-Rad 43 und der Betätigungs-Stange 33 über deren ineinandergreifende Übertragungs-Zähne 42 bzw. 45 zurückzuführen ist. Das Betätigungs-Rad 43 steht mit der Betätigungs-Stange 33 in kämmender Zahn-Verbindung.

Durch diese Drehung der Betätigungs-Stange 33 werden auch die Betätigungs-Stangen-Teilgewinde 37, 39 um die Längs-Mittel-Achse 34 gedreht. Die Betätigungs-Stangen-Teilgewinde 37, 39 bilden zusammen mit den Verstell-Schlitten-Gewinden 16 jeweils eine Gewinde-Spindel-Kopplung. Die Drehung der Betätigungs-Stange 33 um deren Längs-Mittel-Achse 34 bewirkt folglich eine horizontale Verschiebung der Verstell-Schlitten 15 entlang der Betätigungs-Stange 33. Dabei werden die Verstell-Schlitten 15 gemeinsam bzw. synchron von ihrer ersten Position in ihre zweite Position in einer ersten Bewegungs-Richtung bewegt, wobei der Abstand der Verstell-Schlitten 15 während des Verschiebe-Wegs der Verstell-Schlitten 15 zueinander reduziert wird.

Da die Verstell-Schlitten 15 mit ihren Verstell-Rampen 20 mit den Übertragungs-Schrägen 46, 47 in gleitender Verbindung stehen, wird durch die Zusammenführung der Verstell-Schlitten 15 parallel zur Längs-Mittel-Achse 34 der Sitz 8 im Bereich der Übertragungs-Schräge 46, 47 nach oben gedrückt. Dabei erfolgt eine Relativ-Bewegung zwischen den Verstell-Rampen 20 und den zugeordneten Übertragungs-Schrägen 46 bzw. 47. Im Bereich der Schwenk-Achse 56 folgt keine Anhebung des Sitzes 8. Der Sitz 8 schwenkt lediglich um die Schwenk-Achse 56.

In der Fig. 5 befinden sich die Verstell-Schlitten 15 in ihrer zweiten Position mit einem Abstand zueinander. Die Verstell-Rampen 20 liegen dabei an unteren End-Bereichen 57 der Übertragungs-Schrägen 46, 47 an. Die Übertragungs-Schrägen 46 bzw. 47 sind entlang der Verstell-Rampen 20 gleitend bewegt worden. Der Sitz 8 ist nun gegenüber der Horizontalen maximal geneigt.

Durch Drehung des Betätigungs-Rads 43 in einer zweiten, entgegengesetzten Dreh-Richtung werden die Verstell-Schlitten 15 durch die Betätigungs-Stange 33 entlang einer zweiten Bewegungs-Richtung wieder zurückbewegt, die gegensinnig zu der ersten Bewegungs-Richtung ist. Dabei schwenkt der Sitz 8 wieder zurück. Die obige Beschreibung gilt hier analog.

## Patentansprüche

1. Stuhl, insbesondere Bürostuhl, mit
a) einem Fuß-Gestell (2),
b) einem mit dem Fuß-Gestell (2) in Verbindung stehenden Sitz-Träger (5),
c) einem an dem Sitz-Träger (5) gelagerten Sitz (8), der in seiner Neigung verstellbar ist, und
d) einer Sitz-Neigungs-Verstell-Vorrichtung zur Neigungs-Verstellung des Sitzes (8), umfassend
e) eine betätigbare Betätigungs-Stange (33), die
f) an dem Sitz-Träger (5) drehbar gelagert ist, und
g) mindestens bereichsweise mindestens ein Betätigungs-Stangen-Gewinde (36) aufweist, **dadurch gekennzeichnet, dass**
h) zwei durch die Betätigungs-Stange (33) verlagerbare Verstell-Schlitten (15) vorgesehen sind, wobei jeder
i) mindestens eine an dem Sitz (8) angreifende Verstell-Rampe (20) zur Verschwenkung des Sitzes (8) aufweist, und
j) mindestens ein mit dem mindestens einen Betätigungs-Stangen-Gewinde (36) wechselwirkendes Verstell-Schlitten-Gewinde (16) zu seiner Verlagerung aufweist wobei
k) das Betätigungs-Stangen-Gewinde (36) aufweist ein erstes Betätigungs-Stangen-Teilgewinde (37), das in einem ersten Bereich (38) der Betätigungs-Stange (33) angeordnet ist, und ein zweites Betätigungs-Stangen-Teilgewinde (39), das in einem zweiten Bereich (40) der Betätigungs-Stange (33) angeordnet ist, und
l) wobei jedem der Betätigungs-Stangen-Teilgewinde (37, 39) einer der Verstell-Schlitten (15) zugeordnet ist.

2. Stuhl nach Anspruch 1, **dadurch gekennzeichnet, dass** das Verstell-Schlitten-Gewinde (16) als Innengewinde ausgeführt ist und in einem an dem Verstell-Schlitten (15) vorgesehenen Führungs-Kanal (17) ausgebildet ist, wobei die Betätigungs-Stange (33) den Führungs-Kanal (17) durchsetzt.

3. Stuhl nach Anspruch 1 oder 2, **dadurch gekennzeichnet, dass** der Verstell-Schlitten (15) entlang der Betätigungs-Stange (33) zwischen einer ersten Position, in der sich der Sitz (8) in einer Tief-Stellung befindet, und einer zweiten Position, in der sich der Sitz (8) in einer Hoch-Stellung befindet, verlagerbar ist.

4. Stuhl nach Anspruch 1, **dadurch gekennzeichnet, dass** das erste Betätigungs-Stangen-Teilgewinde (37) und das zweite Betätigungs-Stangen-Teilgewinde (39) gegensinnig zueinander verlaufend ausgebildet sind.

5. Stuhl nach Anspruch 1, **dadurch gekennzeichnet, dass** ein Abstand zwischen den beiden Verstell-Schlitten (15) in der Tief-Stellung des Sitzes (8) von einem Abstand zwischen den beiden Verstell-Schlitten (15) in der Hoch-Stellung des Sitzes (8) abweicht.

6. Stuhl nach einem der vorherigen Ansprüche, **dadurch gekennzeichnet, dass** der Verstell-Schlitten (15) eine den Sitz (8) an dem Sitz-Träger (5) sichernde Verstell-Sicherung (21) aufweist, die der Verstell-Rampe (20) zugeordnet ist und vorzugsweise gegenüber einer Bewegungs-Richtung des Verstell-Schlittens (15) schräg verläuft.

7. Stuhl nach einem der vorherigen Ansprüche, **dadurch gekennzeichnet, dass** die Sitz-Neigungs-Verstell-Vorrichtung mindestens eine an dem Sitz (8) vorgesehene Übertragungs-Schräge (46, 47) aufweist, die gegenüber einer Bewegungs-Richtung des Verstell-Schlittens (15) schräg verläuft und mit dem Verstell-Schlitten (15) in gleitender Verbindung steht.

8. Stuhl nach Anspruch 7, **dadurch gekennzeichnet, dass** an der Übertragungs-Schräge (46, 47) mindestens ein Führungs-Mittel (54) für den Verstell-Schlitten (15) vorgesehen ist.

9. Stuhl nach Anspruch 7 oder 8, **dadurch gekennzeichnet, dass** die Übertragungs-Schräge (46, 47) in einem ersten, vorzugsweise hinteren, Sitz-Bereich (48) des Sitzes (8) vorgesehen ist, wobei der Sitz (8) in einem zweiten, vorzugsweise vorderen, zu dem ersten Sitz-Bereich (48) beabstandeten Sitz-Bereich (55) verschwenkbar an dem Sitz-Träger (5) gelagert ist.

10. Stuhl nach Anspruch 6 und einem der Ansprüche 7 bis 9, **dadurch gekennzeichnet, dass** die Verstell-Sicherung (21) mindestens einen benachbart zu der Verstell-Rampe (20) angeordneten Verstell-Sicherungs-Körper aufweist, der auch benachbart zu der Übertragungs-Schräge (46, 47) angeordnet ist, wobei vorzugsweise die Übertragungs-Schräge (46, 47) den mindestens einen Verstell-Sicherungs-Körper zumindest bereichsweise untergreift.

11. Stuhl nach einem der vorstehenden Ansprüche, **dadurch gekennzeichnet, dass** die Sitz-Neigungs-Verstell-Vorrichtung zwischen dem Sitz (8) und dem Sitz-Träger (5) gelagert ist.

12. Stuhl nach einem der vorstehenden Ansprüche, **dadurch gekennzeichnet, dass** die Sitz-Neigungs-Verstell-Vorrichtung unabhängig von einer Sitz-Höhen-Verstell-Einrichtung und/oder einer Rückenlehnen-Verstell-Einrichtung betätigbar ist.

13. Sitz-Anordnung, insbesondere für einen Bürostuhl, mit
a) einem an einem Sitz-Träger (5) gelagerten Sitz (8), der in seiner Neigung verstellbar ist, und
b) einer Sitz-Neigungs-Verstell-Vorrichtung zur Neigungs-Verstellung des Sitzes (8), umfassend
c) eine betätigbare Betätigungs-Stange (33), die
d) an dem Sitz-Träger (5) drehbar gelagert ist, und
e) mindestens bereichsweise mindestens ein Betätigungs-Stangen-Gewinde (36) aufweist, **dadurch gekennzeichnet, dass**
f) zwei durch die Betätigungs-Stange (33) verlagerbare Verstell-Schlitten (15) vorgesehen sind, wobei jeder
g) mindestens eine an dem Sitz (8) angreifende Verstell-Rampe (20) zur Verschwenkung des Sitzes (8) aufweist, und
h) mindestens ein mit dem mindestens einen Betätigungs-Stangen-Gewinde (36) wechselwirkendes Verstell-Schlitten-Gewinde (16) zu seiner Verlagerung aufweist wobei
i) das Betätigungs-Stangen-Gewinde (36) aufweist ein erstes Betätigungs-Stangen-Teilgewinde (37), das in einem ersten Bereich (38) der Betätigungs-Stange (33) angeordnet ist, und ein zweites Betätigungs-Stangen-Teilgewinde (39), das in einem zweiten Bereich (40) der Betätigungs-Stange (33) angeordnet ist, und
j) wobei jedem der Betätigungs-Stangen-Teilgewinde (37, 39) einer der Verstell-Schlitten (15) zugeordnet ist.

## Claims

1. Chair, in particular office chair, comprising
a) a foot baseframe (2);
b) a seat support (5) connected to the foot baseframe (2);
c) a seat (8) mounted to the seat support (5), wherein the inclination thereof is adjustable; and
d) a seat inclination adjustment device for adjustment of the inclination of the seat (8), comprising
e) an actuable actuation bar (33) which
f) is rotatably mounted to the seat support (5); and
g) has at least one actuation bar thread (36) in at least some areas, **characterized in that**
h) two adjustment carriages (15) are provided which are displaceable by the actuation bar (33), wherein each of the adjustment carriages (15)
i) has at least one adjustment ramp (20) which engages with the seat (8) for pivoting the seat (8); and
j) at least one adjustment carriage thread (16) interacting with the at least one actuation bar thread (36) for displacement thereof,
wherein
k) the actuation bar thread (36) has a first actuation bar partial thread (37) which is arranged in a first area (38) of the actuation bar (33), and a second actuation bar partial thread (39) which is arranged in a second area (40) of the actuation bar (33), and
l) wherein each of the actuation bar partial threads (37, 39) is assigned to one of the adjustment carriages (15).

2. Chair according to claim 1, **characterized in that** the adjustment carriage thread (16) is configured as an internal thread and is formed in a guide channel (17) provided at the adjustment carriage (15), wherein the actuation bar (33) passes through the guide channel (17).

3. Chair according to claim 1 or 2, **characterized in that** the adjustment carriage (15) is displaceable along the actuation bar (33) between a first position in which the seat (8) is in a low position, and a second position in which the seat (8) is in a high position.

4. Chair according to claim 1, **characterized in that** the first actuation bar partial thread (37) and the second actuation bar partial thread (39) are configured inversely to each other.

5. Chair according to claim 1, **characterized in that** a distance between the two adjustment carriages (15) in the low position of the seat (8) deviates from a distance between the two adjustment carriages (15) in the high position of the seat (8).

6. Chair according to one of the preceding claims, **characterized in that** the adjustment carriage (15) has an anti-adjustment protection (21) which secures the seat (8) to the seat support (5), is assigned to the adjustment ramp (20) and preferably runs obliquely relative to a direction of movement of the adjustment carriage (15).

7. Chair according to one of the preceding claims, **characterized in that** the seat inclination adjustment device has at least one transmission chamfer (46, 47) provided at the seat (8), which transmission chamfer (46, 47) runs obliquely relative to a direction of movement of the adjustment carriage (15) and is in a sliding connection with the adjustment carriage (15).

8. Chair according to claim 7, **characterized in that** the transmission chamfer (46, 47) is provided with at least one guide means (54) for the adjustment carriage (15).

9. Chair according to claim 7 or 8, **characterized in that** the transmission chamfer (46, 47) is provided in a first, preferably rear seat area (48) of the seat (8), wherein the seat (8) is pivotably mounted to the seat support (5) in a second, preferably front seat area (55) which is spaced from the first seat area (48).

10. Chair according to claim 6 and one of claims 7 to 9, **characterized in that** the anti-adjustment protection (21) has at least one anti-adjustment protection body arranged next to the adjustment ramp (20), which anti-adjustment protection body is also arranged next to the transmission chamfer (46, 47), wherein the transmission chamfer (46, 47) preferably engages from below with the at least one anti-adjustment protection body at least in some areas thereof.

11. Chair according to one of the preceding claims, **characterized in that** the seat inclination adjustment device is mounted between the seat (8) and the seat support (5).

12. Chair according to one of the preceding claims, **characterized in that** the seat inclination adjustment device is actuable separately from a seat height adjustment device and/or a backrest adjustment device.

13. Seat arrangement, in particular for an office chair, comprising
a) a seat (8) which is mounted to a seat support (5), wherein the inclination thereof is adjustable; and
b) a seat inclination adjustment device for adjustment of the inclination of the seat (8), comprising
c) an actuable actuation bar (33) which
d) is rotatably mounted to the seat support (5); and
e) has at least one actuation bar thread (36) in at least some areas, **characterized in that**
f) two adjustment carriages (15) are provided which are displaceable by the actuation bar (33), wherein each of the adjustment carriages (15)
g) has at least one adjustment ramp (20) which engages with the seat (8) for pivoting the seat (8); and
h) at least one adjustment carriage thread (16) interacting with the at least one actuation bar thread (36) for displacement thereof,
wherein
i) the actuation bar thread (36) has a first actuation bar partial thread (37) which is arranged in a first area (38) of the actuation bar (33), and a second actuation bar partial thread (39) which is arranged in a second area (40) of the actuation bar (33), and
j) wherein each of the actuation bar partial threads (37, 39) is assigned to one of the adjustment carriages (15).

## Revendications

1. Chaise, en particulier, chaise de bureau, comprenant
a) un socle (2),
b) un support (5) de siège étant en relation avec le socle (2),
c) un siège (8), logé sur le support (5) de siège, dont la position en inclinaison peut être réglée, et
d) un dispositif de réglage de l'inclinaison du siège, destiné au réglage de l'inclinaison du siège (8), comportant
e) une tige (33) d'actionnement pouvant être manoeuvrée, qui
f) est logée, en pouvant être mise en rotation, sur le support (5) de siège, et
g) présente au moins sur des portions au
moins un filetage (36) de tige d'actionnement, **caractérisé en ce**
h) **que** deux chariots (15) de réglage pouvant être déplacés par l'intermédiaire de la tige (33) d'actionnement, sont prévus, chacun présentant
i) au moins une rampe (20) de réglage enserrée sur le siège (8) destinée au pivotement du siège (8),
et
j) au moins un filetage (16) de réglage de chariot en interaction réciproque avec au moins un filetage (36) de tige d'actionnement, pour son déplacement,
k) le filetage (36) de la tige d'actionnement présentant un premier filetage (37) partiel de tige d'actionnement qui est disposé dans une première zone (38) de la tige (33) d'actionnement, et un deuxième filetage (39) partiel de la tige d'actionnement qui est disposé dans une deuxième zone (40) de la tige (33) d'actionnement, et
l) l'un des chariots (15) de réglage étant adjoint à chaque filetage (37, 39) partiel de la tige d'actionnement.

2. Chaise selon la revendication 1, **caractérisée en ce que** le filetage (16) de réglage de chariot est conçu sous la forme d'un filetage interne et est implanté dans un canal (17) de guidage prévu sur le chariot (15) de réglage, la tige (33) d'actionnement traversant le canal (17) de guidage.

3. Chaise selon les revendications 1 ou 2, **caractérisée en ce que** le chariot (15) de réglage peut être déplacé le long de la tige (33) d'actionnement entre une première position, dans laquelle le siège (8) se situe dans une position basse, et une deuxième position, dans laquelle le siège (8) se situe dans une position haute.

4. Chaise selon la revendication 1, **caractérisée en ce que** le premier filetage (37) partiel de la tige d'actionnement et le second filetage (39) partiel de la tige d'actionnement sont conçus pour s'étendre en sens opposé l'un par rapport à l'autre.

5. Chaise selon la revendication 1, **caractérisée en ce que** l'espace entre les deux chariots (15) de réglage dans la position basse du siège (8) est différent de l'espace entre les deux chariots (15) de réglage dans la position haute du siège (8).

6. Chaise selon l'une des revendications précédentes, **caractérisée en ce que** le chariot (15) de réglage présente une sécurité (21) de réglage assurant le siège (8) sur le support (5) de siège, qui est adjointe à la rampe (20) de réglage et s'étend de préférence de manière inclinée par rapport à une direction de mouvement du chariot (15) de réglage.

7. Chaise selon l'une des revendications précédentes, **caractérisée en ce que** le dispositif de réglage de l'inclinaison du siège présente au moins un biseautage (46, 47) de transmission prévu sur le siège (8), qui s'étend de manière inclinée par rapport à une direction de mouvement du chariot (15) de réglage et qui est relation par glissement avec le chariot (15) de réglage.

8. Chaise selon la revendication 7, **caractérisée en ce qu'**au moins un moyen (54) de guidage pour le chariot (15) de réglage est prévu sur le biseautage (46, 47) de transmission.

9. Chaise selon les revendications 7 ou 8, **caractérisée en ce que** le biseautage (46, 47) de transmission est prévu dans un premier domaine (48) d'assise du siège (8), de préférence arrière, le siège (8) étant logé sur le support (5) de siège en pouvant pivoter dans un deuxième domaine (55) d'assise, de préférence avant, espacé par rapport au premier domaine (48) d'assise.

10. Chaise selon la revendication 6 et l'une des revendications 7 à 9, **caractérisée en ce que** la sécurité (21) du réglage présente au moins un corps de sécurisation de réglage disposé au voisinage de la rampe (20) de réglage, qui est également au voisinage du biseautage (46, 47) de transmission, le biseautage (46, 47) de transmission saisissant par le dessous de préférence au moins partiellement un corps de sécurisation de réglage.

11. Chaise selon l'une des revendications précédentes, **caractérisée en ce que** le dispositif de réglage de l'inclinaison du siège est logé entre le siège (8) et le support (5) de siège.

12. Chaise selon l'une des revendications précédentes, **caractérisée en ce que** le dispositif de réglage de l'inclinaison du siège peut être actionné indépendamment du système de réglage de la hauteur du siège et/ou d'un système de réglage du dossier.

13. Agencement de siège, notamment pour une chaise de bureau, comprenant
a) un siège (5) logé sur le support (5) de siège, dont la position en inclinaison peut être réglée, et
b) un dispositif de réglage de l'inclinaison du siège, destiné au réglage de l'inclinaison du siège (8), comportant
c) une tige (33) d'actionnement pouvant être manoeuvrée, qui
d) est logée, en pouvant être mise en rotation, sur le support (5) de siège, et
e) présente au moins sur des portions au moins un filetage (36) de tige d'actionnement, **caractérisé en ce**
f) **que** deux chariots (15) de réglage pouvant être déplacés par l'intermédiaire de la tige (33) d'actionnement sont prévus, chacun présentant
g) au moins une rampe (20) de réglage enserrée sur le siège (8) destinée au pivotement du siège (8),
et
h) au moins un filetage (16) de réglage de chariot en interaction réciproque avec au moins un filetage (36) de tige d'actionnement, pour son déplacement,
i) le filetage (36) de tige d'actionnement présentant un premier filetage (37) partiel de tige d'actionnement qui est disposé dans une première zone (38) de la tige (33) d'actionnement, et un deuxième filetage (39) partiel de tige d'actionnement qui est disposé dans une deuxième zone (40) de la tige (33) d'actionnement, et
j) un des chariots (15) de réglage étant adjoint à chaque filetage (37, 39) partiel de tige d'actionnement.
